# EUROPÄISCHE PATENTSCHRIFT

(11) **EP 0 741 225 B1**
(45) Veröffentlichungstag und Bekanntmachung des Hinweises auf die Patenterteilung: **12.08.1998**
(21) Anmeldenummer: 96104971.5
(22) Anmeldetag: 28.03.1996
(51) Int. Cl.: E05F 11/48, E05F 11/52

(54) **Fensterheber für ein Kraftfahrzeug**
Window regulator for a motor vehicle
Lève-vitre pour véhicule automobile

(30) Priorität: 05.05.1995 DE 19516650
(43) Veröffentlichungstag der Anmeldung: 06.11.1996
(73) Patentinhaber: Bayerische Motoren Werke Aktiengesellschaft, 80788 München (DE)
(72) Erfinder: Pollmann, Rainer, 84424 Isen (DE); Aigner, Johann, 85375 Neufahrn (DE)

(56) Entgegenhaltungen:
- DE-A- 3 249 817

## Beschreibung

Die Erfindung bezieht sich auf einen Fensterheber für ein Kraftfahrzeug der im Oberbegriff des Patentanspruchs 1 genannten und aus der DE 32 49 817 C2 hervorgehenden Art.

Bei der aus dieser Druckschrift bekannten, sich in einer Fahrzeugtür befindenden, rahmenlosen Fensterscheibe ist an deren unterem Rand ein Gleitteil angebracht, das eine schräg zur Fensterebene verlaufende Gleitfläche aufweist. Diese wirkt beim Höhenverlagem der Fensterscheibe mit einem türfesten Führungsteil zusammen, wodurch die Fensterscheibe im Bereich ihrer Schließlage mit hoher Anpreßkraft gegen eine fahrzeugaufbaufeste Dichtung gepreßt wird. Der in dieser Druckschrift offenbarte Fensterheber hat jedoch keine Einrichtung zur höhenmäßigen Einstellung der Fensterscheibe.

Femer geht aus der DE 37 27 153 A1 ein Fensterheber hervor, dessen Führungselement einen drehbar gelagerten Exzenter aufweist. Über diesen kann bedarfsweise die Höhenlage der Fensterscheibe eingestellt werden. Diese wird jedoch nicht im Bereich ihrer Schließlage mit erhöhtem Anpreßdruck gegen die fahrzeugaufbauseitige Dichtung gepreßt.

Aufgabe der Erfindung ist es daher, bei einem Fensterheber der im Oberbegriff des Patentanspruchs 1 genannten Art eine Einrichtung zu schaffen, durch welche die Fensterscheibe in ihrer Schließlage zuverlässig abdichtend an der aufbauseitigen Dichtung anliegt, wobei darüber hinaus auch die Fensterscheibe höhenmäßig einstellbar sein soll.

Zur Lösung der Aufgabe sind die im Patentanspruch 1 dargelegten Merkmale vorgesehen.

Da am Führungselement des Fensterhebers erfindungsgemäß eine aus einer Stellschraube bestehende Höhenverstelleinrichtung vorgesehen ist und darüber hinaus der Kopf der Stellschraube über eine an der Führungsschiene vorgesehene Schrägfläche gleitet, wird die Fensterscheibe im Bereich ihrer Schließlage mit hohem Anpreßdruck gegen eine aufbauseitige Dichtung gepreßt. Darüber hinaus kann auch die Fensterscheibe über die Stellschraube rasch und in einfacher Weise höhenmäßig eingestellt werden. Dabei besteht die Höhenverstelleinrichtung lediglich aus einer Schraube mit einem Kugelkopf, während die Schrägfläche in einfacher Weise an einem vorhandenen oder an einem speziell hierfür vorgesehenen Teil ausgebildet werden kann.

Zweckmäßigerweise wird die Schrägfläche am oberen Rand der Führungsschiene vorgesehen, wobei sich an die Schrägfläche eine zur Stellschraube hin konkave Anschlagschulter anschließt. Hierdurch ist in einfacher Weise ein höhenmäßiger Anschlag für den Fensterheber geschaffen (Merkmale des Patentanspruchs 2).

Die Stellschraube ist zweckmäßigerweise in ein parallel zur Führungsschiene verlaufendes Gewinde des Führungselements eingeschraubt. Dieses hat hierfür zwei im Abstand voneinander liegende Vorsprünge (Merkmale des Patentanspruchs 3).

Zweckmäßigerweise ist die Schrägfläche an einem Kunststoffteil ausgebildet, das hierfür in einen am oberen Ende der Führungsschiene vorgesehenen Winkelbereich eingeklebt ist. Dabei verläuft die Schrägfläche von ihrem freien Ende zur konkaven Anlageschulter hin keilförmig. Das Kunststoffteil kann kostengünstig vorgefertigt und in einfacher Weise befestigt werden (Merkmale des Patentanspruchs 4).

Ein Ausführungsbeispiel der Erfindung ist in der Zeichnung dargestellt und wird im folgenden erläutert. Es zeigt:
- Figur 1: einen Fensterheber mit zwei Führungsschienen,
- Figur 2: eine Seitenansicht des oberen Endbereichs einer Führungsschiene mit Führungselement und Stellschraube im Schnitt in größerer Darstellung.

In Figur 1 ist ein in einer nicht dargestellten Fahrzeugtür angeordneter Fensterheber 1 ersichtlich, der zum Verlagern einer rahmenlosen Fensterscheibe 2 in den Richtungen des Doppelpfeils a dient. Der Fensterheber 1 weist zwei im Abstand voneinander liegende Führungsschienen 3 auf, wobei an jeder Führungsschiene 3 ein Führungselement 4 durch ein mit diesem in Verbindung stehendes sowie sich in einer Führungshülle befindendes Kabel 5 längsverschiebbar (Richtungen des Doppelpfeils a) geführt ist. Dieses wird durch eine manuell oder motorisch betätigte Einrichtung 6 längsverlagert. Wie femer in Figur 2 ersichtlich, ist die Fensterscheibe 2 an ihrem unteren Rand durch eine Haltemutter 7 an jeweils einem Führungselement 4 festgeschraubt.

Wie Figur 2 ferner zeigt, stehen von jedem Führungselement 4 zwei, im Abstand voneinander liegende Vorsprünge 4' ab, die jeweils mit einem parallel zur Längserstreckung der Führungsschiene 3 verlaufenden Innengewinde 8 versehen sind. In dieses ist eine Stellschraube 10 eingeschraubt, die an ihrem obenliegenden Endbereich einen Kugelkopf 10' und an ihrem untenliegenden Endabschnitt ein Vierkant 10" oder dergleichen Angriffsfläche aufweist. Schließlich ist auf die Stellschraube 10 eine Kontermutter 11 aufgeschraubt, welche auf der Oberseite des Führungselements 4 aufliegt. Femer ist am oberen Endbereich jeder Führungsschiene 3 ein von dieser rechtwinklig abstehender Winkelabschnitt 3' vorgesehen, wobei in den durch diesen gebildeten Winkelbereich jeweils ein Kunststoffteil 12 durch Kleben oder dergleichen befestigt ist. Dabei weist das Kunststoffteil 12 eine zu einer aufbauseitigen Dichtung (nicht dargestellt) hin geneigte und damit mit der Ebene der Fensterscheibe 2 einen nach oben offenen spitzen Winkel einschließende Schrägfläche 13 auf. An diese schließt sich eine zur Stellschraube 10 hin konkave Anschlagschulter 14 an. Schließlich hat das Führungselement 4 eine zum Durchführen der Führungsschiene 3 dienende Durchgangsöffnung 16, wobei zum Ausgleich des zwischen dieser und der Führungsschiene 3 vorhandenen Spiels am obenliegenden und untenliegenden Endbereich des Führungselements 4 jeweils ein an der Führungsschiene 3 mit Vorspannung anliegendes Gummiteil 17 vorgesehen ist.

Durch die an jedem der beiden Führungselemente 4 vorgesehene Stellschraube 10 kann durch deren Drehen die Höhenlage der Fensterscheibe 2 an ihren gegenüberliegenden Seitenrändem eingestellt werden. Ferner wirkt der Kugelkopf 10' der Stellschraube 10 derart mit der Schrägfläche 13 des Kunststoffteils 12 zusammen, daß die Fensterscheibe 2 in ihrer in Figur 2 dargestellten Schließlage mit hoher Anpreßkraft gegen eine sich an einem Fahrzeugaufbau oder an einem Cabriolet-Verdeck befindende Dichtung gepreßt wird. In der höhenmäßigen Endlage der Fensterscheibe 2 liegt schließlich der Kugelkopf 10' der Stellschraube 10 an der konkaven Anschlagschulter 14 des Kunststoffteils 12 an. Die an jedem Führungselement 4 vorgesehene Stellschraube 10 erfüllt somit eine Doppelfunktion, nämlich dient einerseits zur höhenmäßigen Einstellung der Fensterscheibe 2 und andererseits beim Zusammenwirken mit der Schrägfläche 13 des Kunststoffteils 12 für ein Anpressen des oberen Randes der Fensterscheibe 2 an die aufbauseitige Dichtung.

## Patentansprüche

1. Fensterheber (1) für ein Kraftfahrzeug mit wenigstens einer Führungsschiene (3), an der ein sich am unteren Rand einer Fensterscheibe (2) befindendes Führungselement (4) über ein Antriebselement, z. B. Kabel (5), höhenverlagerbar ist, wobei die Fensterscheibe (2) in ihrer Schließlage durch mindestens eine, sich an der Führungsschiene (3) befindende Schrägfläche (13) mit hoher Anpreßkraft gegen eine aufbauseitige Dichtung gepreßt wird, dadurch gekennzeichnet, daß am Führungselement (4) eine aus einer Stellschraube (10) bestehende Höhenverstelleinrichtung für die Fensterscheibe (2) vorgesehen ist, wobei die Stellschraube (10) derart mit der Schrägfläche (13) zusammenwirkt, daß die Fensterscheibe (2) gegen die aufbauseitige Dichtung gepreßt wird, wobei femer zur Verwirklichung der Höhenverstellung der Stellschraube (10) in der höhenmäßigen Schließendlage der Fensterscheibe (2) an einer sich an der sich am oberen Rand der Führungsschiene (3) befindenden Schrägfläche (13) anschließenden Anlageschulter (14) anliegt.

2. Fensterheber nach Anspruch 1, dadurch gekennzeichnet, daß sich die Schrägfläche (13) am oberen Rand der Führungsschiene (3) befindet, wobei sich an die Schrägfläche die zur Stellschraube (10) hin konkave Anschlagschulter (14) anschließt.

3. Fensterheber nach Anspruch 2, dadurch gekennzeichnet, daß die Stellschraube (10) in ein etwa parallel zur Längserstreckung der Führungsschiene (3) verlaufendes Innengewinde (8) des Führungselements (4) eingeschraubt und mit einem Kugelkopf (10') versehen ist, der mit der Schrägfläche (13) und mit deren konkaven Anschlagschulter (14) zusammenwirkt.

4. Fensterheber nach Anspruch 1, dadurch gekennzeichnet, daß sich die Schrägfläche (13) an einem Kunststoffteil (12) befindet, das im Winkelbereich eines obenliegenden Winkelabschnitts (3') der Führungsschiene (3) durch Kleben oder dergleichen befestigt ist.

## Claims

1. A window opener (1) for a motor vehicle, comprising at least one guide rail (3) on which a guide element (4) on the lower edge of a window (2) is vertically movable by a drive element such as a cable (5), wherein the window (2) in its closed position is strongly pressed against a seal on the vehicle body by at least one sloping surface (13) on the guide rail (3), characterised in that a device for vertically adjusting the window (2) and comprising an adjusting screw (10) is provided on the guide element (4), wherein the adjusting screw (10) co-operates with the sloping surface (13) so as to press the window (2) against the seal on the body and wherein, in order vertically to adjust the screw (10) in the vertical end position when the window (2) is closed, a spherical head (10') abuts an adjoining abutment shoulder (14) on the sloping surface (13) on the upper edge of the guide rail (3).

2. A window opener according to claim 1, characterised in that the sloping surface (13) is on the upper edge of the guide rail (3), and an abutment shoulder (14) adjoins the sloping surface and is concave towards the adjusting screw (10).

3. A window opener according to claim 2, characterised in that the adjusting screw (10) is screwed into an inner thread (8) of the guide element (4) extending parallel to the longitudinal dimension of the guide rail (3) and has a spherical head (10') which co-operates with the sloping surface (13) and with the concave abutment shoulder (14) thereon.

4. A window opener according to claim 1, characterised in that the sloping surface (13) is on a plastics material part (12) which is secured by sticking or the like in the angular region of an upper angular portion (3') of the guide rail (3).

## Revendications

1. Lève-vitre (1) pour un véhicule à moteur, avec au moins un rail de guidage (3), sur lequel on peut régler en hauteur un élément de guidage (4), qui se trouve sur le bord inférieur d'une vitre de la fenêtre (2), au moyen d'un élément d'entraînement, par exemple d'un câble (5), la vitre de la fenêtre (2) étant pressée dans sa position de fermeture contre une garniture d'étanchéité, située du côté de la carrosserie, avec une force élevée d'application par au moins une surface oblique (13), qui se trouve sur le rail de guidage (3),
caractérisé en ce que
sur l'élément de guidage (4) il est prévu un système de réglage en hauteur de la vitre de la fenêtre (2), qui consiste en une vis de réglage (10), la vis de réglage (10) coopérant avec la surface oblique (13) d'une manière telle que la vitre de la fenêtre (2) est pressée contre la garniture d'étanchéité située du côté de la carrosserie, la vis de réglage (10) reposant en outre, pour réaliser le réglage en hauteur, dans la position finale en hauteur de fermeture de la vitre de la fenêtre (2) sur un épaulement d'appui (14) se raccordant à la surface oblique (13), qui se trouve sur le bord supérieur du rail de guidage (3)

2. Lève-vitre selon la revendication 1,
caractérisé en ce que
la surface oblique (13) se trouve sur le bord supérieur du rail de guidage (3), l'épaulement de butée (14), concave en direction de la vis de réglage (10), se raccordant à la surface oblique.

3. Lève-vitre selon la revendication 2,
caractérisé en ce que
la vis de réglage (10) est vissée dans un filetage (8) de l'élément de guidage (4), qui s'étend à peu près parallèlement à l'étendue longitudinale du rail de guidage (3), et est pourvue d'une tête sphérique (10'), qui coopère avec la surface oblique (13) et avec son épaulement de butée concave (14).

4. Lève-vitre selon la revendication 1,
caractérisé en ce que
la surface oblique (13) se trouve sur une pièce en matière plastique (12), qui est fixée dans la zone angulaire d'une section de cornière (3') du rail de guidage (3), située en haut, par collage ou d'une manière analogue.
